# EUROPÄISCHE PATENTSCHRIFT

(11) **EP 0 088 233 B1**
(45) Veröffentlichungstag und Bekanntmachung des Hinweises auf die Patenterteilung: **16.09.1987**
(21) Anmeldenummer: 83100996.4
(22) Anmeldetag: 03.02.1983
(51) Int. Cl.: B24B 23/06

(54) **Handbandschleifer**
Manual belt grinding machine
Machine à meuler portative comportant un ruban abrasif sans fin

(30) Priorität: 05.03.1982 DE 3207968
(43) Veröffentlichungstag der Anmeldung: 14.09.1983
(73) Patentinhaber: Eugen Lutz GmbH & Co. Maschinenfabrik, D-75417 Mühlacker (DE); Black & Decker Overseas AG, FL-9490 Vaduz (LI)
(72) Erfinder: Bergler, Otto, D-7130 Mühlacker-Lomersheim (DE)
(74) Vertreter: Wilhelm, Hans-Herbert, Dr.-Ing.

## Beschreibung

Die Erfindung betrifft einen Handbandschleifer nach dem Oberbegriff des Patentanspruches 1.

Handbandschleifer dieser Art sind bekannt (US-A 33 91 499). Bei den bekannten Bauarten ist der Staubsack seitlich von dem Gehäuse des Handbandschleifers angeordnet. Da das Antriebsaggregat etwas aus der Mitte des Handbandschleifers heraus in den Bereich der vorderen Umlenkrolle verlegt ist, liegt auch die Ausblasöffnung etwa oberhalb dieser Umlenkrolle, ragt jedoch nach oben, so dass der angesetzte Staubsack den Handbandschleifer oben und seitlich überragt. Solche Bauarten weisen daher den Nachteil auf, dass der Staubsack bei der Bearbeitung hinderlich ist. Dies gilt insbesondere dann, wenn der Handbandschleifer in üblicher Weise von der rechten Hand der Bedienungsperson geführt ist. Der Staubsack behindert dann die Sicht. Nachteilig ist auch, dass Handbandschleifer der bekannten Bauart sehr breit und voluminös gebaut sind.

Der Erfindung liegt die Aufgabe zugrunde, einen Handbandschleifer der eingangs genannten Art so auszubilden, dass bei der Bearbeitung eine Behinderung durch den Staubsack nicht auftreten kann.

Zur Lösung dieser Aufgabe werden bei einem Handbandschleifer der eingangs genannten Art die kennzeichnenden Merkmale des Patentanspruches 1 vorgesehen. Diese Ausgestaltung weist den grossen Vorteil auf, dass der Staubsack nicht mehr seitlich, sondern vor dem Antriebsaggregat angeordnet ist, so dass dadurch eine sehr schmale Bauweise ermöglicht wird und eine Behinderung in der Handhabung und in der seitlichen Sicht auf die Schleifbandkanten nicht mehr eintritt.

Vorteilhafte Ausgestaltungen des Gegenstandes der Erfindung ergeben sich aus den Unteransprüchen. Die Merkmale der Unteransprüche 2, 3 und 4 ergeben eine besonders einfache Anbringungsmöglichkeit für den Staubsack. Die Merkmale des Anspruches 5 bringen den Vorteil mit sich, dass eine gesonderte Schutzhaube für das Schleifband im vorderen Bereich nicht mehr notwendig wird. Diese Aufgabe kann die Staubsackhalterung übernehmen, die aufgrund der nach vorne versetzten Anordnung des Antriebsaggregates im vorderen Bereich des Handbandschleifers liegt. Wird die Staubsackhalterung abgenommen, dann wird der Vorteil erreicht, dass vor dem Antriebsaggregat in einen Bereich, der nicht ohne weiteres für die Hände der Bedienungsperson zugängig ist, eine freie Schleifbandfläche zur Verfügung steht, die beispielsweise zum Schleifen von Auskehlungen verwendet werden kann. Wird dagegen der Staubsack mit seiner Halterung aufgesteckt, ist der vordere Bereich sicher abgedeckt.

Die Erfindung ist in der Zeichnung anhand eines Ausführungsbeispieles schematisch dargestellt und in der nachfolgenden Beschreibung erläutert. Es zeigen:
Fig. 1 eine seitliche Ansicht eines Handbandschleifers nach der Erfindung,
Fig. 2 die Stirnansicht in Richtung des Pfeiles 11 der Fig. 1 auf einen erfindungsgemässen Handbandschleifer,
Fig. 3 die Stirnansicht auf den mit der Bandschleiffläche nach oben gedrehten Bandschleifer, der stationär angebracht ist und
Fig. 4 eine Teil- Seitenansicht des freien Bandendes mit abgenommenem Staubsack und beim Einsatz zum Schleifen einer Auskehlung.

In den Fig. 1 und 2 ist ein umlaufendes Schleifband 1 von zwei Umlenkrollen 2 und 3 geführt, von denen die hintere Umlenkrolle 3 angetrieben ist.

Beide Umlenkrollen sowie ein das untere Trum des Schleifbandes 1 über den Bereich der Umlenkrollen 2 und 3 nach unten drückender Druckschuh 4 sind in nicht dargestellter und bekannter Weise in einem Führungsgehäuse für den Handbandschleifer angeordnet, das einen nach oben ragenden Handgriff 5 aufweist, der etwa in der Längsmittelebene des Schleifbandes 2 liegt. Ein Antriebsaggregat 6 in Form eines Elektromotors ist in den vorderen Bereich des Schleifbandes 1 versetzt angeordnet, so dass die vordere Begrenzung dieses Antriebsaggregates 6 bis in den Bereich oberhalb der Umlenkrolle 2 reicht. Das Schleifband 1 ist im Bereich vor dem Antriebsaggregat 6 vom Gehäuse des Handbandschleifers nicht abgedeckt, so dass über die seitliche Abdekkung, die mit der vorderen Begrenzung 9 angedeutet ist, die Führungsteile 10 für die Aufnahme der Lagerung der vorderen Umlenkrolle 2 und des Schleifbandes 1 herausragen.

Vom Motor 6 aus verläuft innerhalb der in diesem Bereich seitlich herausragenden Gehäuseabdeckung 11 (Fig. 2) ein Antriebsriemen, der zu einem Getrieberad führt, das dann in nicht näher dargestellter Weise in Wirkverbindung mit der Umlenkrolle 3 steht. Der Antrieb vom Antriebsaggregat 6 zum Schleifband ist von bekannter Art.

Auf der oberhalb der vorderen Umlenkrolle 2 liegenden Vorderseite des Antriebsaggregates 6 liegt die Mündung 14 eines in bekannter Weise von dem oberen Trum des Schleifbandes 1 ausgehenden Absaugkanales für den bei der Bearbeitung entstehenden Staub, der von dort über ein mit dem Elektromotor verbundenes Gebläse abgesaugt und zur Mündung 14 befördert wird. Die Mündung 14 weist einen Flansch 15 auf, über die eine Klemmhalterung 16 für einen Staubsack 17 geschoben ist. Zur Halterung des quer vor dem Handbandschleifer liegenden Staubsackes 17 ist eine Halterung 18 vorgesehen, die von der über den als Führung ausgebildeten Flansch 15 geschobenen Klemmhalterung 16 ausgeht. Die Haiterung 18 besteht im Ausführungsbeispiel aus einem Stück mit der Klemmhalterung 16, die eine U-förmige Führung mit leicht konisch auseinanderstrebenden Schenkeln bildet. Die beiden Schenkel werden über den entsprechend ausgebildeten Flansch 15 geschoben und sichern so den Halt der Klemmhalterung 16 mit der Halterung 18. Die Halterung 18 besitzt einen nach oben führenden Stegteil 20, der in einen quer verlaufenden und den Staubsack 17 oben haltenden Bügel 22 übergeht. An ihrer Unterseite weist die Halterung 18 eine Schutzleiste 19 auf, die sich über den ansonsten offenen vorderen Bereich des Schleifbandes 1 und über die vordere Umlenkrolle 2 erstreckt.

Bei der neuen Ausführung sitzt der Staubsack 17, wie aus Fig. ohne weiteres erkennbar ist, quer vor dem Handbandschleifer, der dadurch relativ schmal baut. Ein seitlich abstehender Staubsack ist nicht vorhanden. Die Schutzleiste 19 deckt bei Bearbeitung und bei aufgesteckter Halterung 18 den vorderen Bereich des Schleifbandes ab. Nach Abnahme der Halterung 18 wird es - wie Fig. 3 und 4 zeigen - auch möglich, Auskehlungen 23 mit dem vorderen Teil 1a des Schleifbandes 1 zu bearbeiten. Besonders günstig lässt sich dies-wie in den Fig. 3 und 4 gezeigt-durchführen, wenn der Handbandschleifer mit seiner Schleifbandfläche nach oben gedreht und stationär mit einer Hilfshalterung 24 z. B. an einen Tisch 25 befestigt wird. Natürlich lassen sich Auskehlungen auch in der Normalarbeitslage mit dem Handbandschleifer bearbeiten. Das war bisher nicht möglich.

Ein Vorteil des neuen Handbandschleifers liegt auch darin, dass eine sehr gute Führung und Handhabung durch den nach vorne verlagerten Gesamtschwerpunkt gegeben ist. Der neue Handbandschleifer kann als Einhandschleifer eingesetzt werden. Die Hand der Bedienungsperson drückt durch die Gesamtbauweise gegen die aktive Schleiffläche. Das Motorgewicht und die Handandrückkraft ergeben so einen idealen Andruck für den Schleifvorgang. Der Handgriff 5 verläuft etwa in der Höhe der Oberkante des Antriebsaggregates 6 nach hinten, so dass auch eine flache Bauweise möglich wird, die einen Angriff verhältnismässig nahe am Schleifband zulässt. Auch dadurch wird die Handhabung wesentlich erleichtert.

## Patentansprüche

1. Handbandschleifer mit einem über zwei Umlenkrollen (2, 3) und einem Druckschuh (4) geführten endlosen Schleifband (1) und mit einem oberhalb des Schleifbandes angeordneten Antriebsaggregat (6) mit einem Handgriff (5), sowie mit einem Gebläse zur Staubabsaugung und einem Absaugkanal mit einer durch einen Staubsack abdeckbaren Ausblasöffnung, bei dem das Antriebsaggregat (6) in den Bereich der vorderen Umlenkrolle (2) verlegt und die Ausblasöffnung (14) etwa oberhalb dieser vorderen Umlenkrolle (2) angeordnet ist, dadurch gekennzeichnet, dass die Ausblasöffnung (14) nach vorne offen und dort mit einem Halteflansch (15) für eine leicht abnehmbare Klemmhalterung (16) für den Staubsack (17) versehen ist, der so ausgebildet ist, dass er quer vor dem Handbandschleifer sitzt.

2. Handbandschleifer nach Anspruch 1, dadurch gekennzeichnet, dass die Klemmhalterung (16) mit einer U-förmigen Führung mit leicht konisch auseinanderstrebenden Schenkeln versehen ist, die über den Halteflansch (15) schiebbar sind.

3. Handbandschleifer nach den Ansprüchen 1 und 2, dadurch gekennzeichnet, dass die Klemmhalterung (16) einteilig mit einer Halterung (18) für den Staubsack (17) versehen ist, die quer zu der Vorderseite des Antriebsaggregates (6) verläuft.

4. Handbandschleifer nach Anspruch 3, dadurch gekennzeichnet, dass die Halterung (18) mit einem nach oben führenden Steg (20) und einem von diesem ausgehenden, quer verlaufenden Bügel (22) zur Halterung des Staubsackes (17) versehen ist.

5. Handbandschleifer nach Anspruch 3, dadurch gekennzeichnet, dass das Schleifband (1) im Bereich der vorderen Umlenkrolle (2) freiliegt und von einer Schutzleiste (19) überdeckt ist, die Teil der Halterung (18) für den Staubsack (17) ist.

6. Handbandschleifer nach Anspruch 1, dadurch gekennzeichnet, dass der Handgriff (5) etwa in Höhe der Oberkante des Antriebsaggregates nach hinten verläuft und einen geschlossenen Bügel mit dem Bandschleifergehäuse bildet.

## Claims

1. Manual belt grinding machine with an endless grinding belt (1) run over two guide rollers (2, 3) and a pressure shoe (4) with a drive unit (6) arranged above the grinding belt with a handle (5) and with a fan for dust extraction and an extraction channel with an extractor opening which can be covered with a dust bag, on which the drive unit (6) is placed in the area of the front guide roller (2) and the extractor opening (14) is arranged approximately above this front guide roller (2), characterised in that the extractor opening (14) is open forwards and provided there with a holding flange (15) for an easily removable clamp holder (16) for the dust bag (17), which is constructed in such a way that it is fitted at right angles in front of the manual belt grinding machine.

2. Manual belt grinding machine according to claim 1, characterised in that the clamp holder (16) is provided with a U-shaped guide with lightly tapered divergent legs which can be slid over the holding flange (15).

3. Manual belt grinding machine according to claims 1 and 2, characterised in that the clamp holder (16) is provided with an integral holder (18) for the dust bag (17) which extends at right angles to the front side of the drive unit (6).

4. Manual belt grinding machine according to claim 3, characterised in that the holder (18) is provided with a web (20) extending upwards and a transversally running bow (22) extending from the web for holding the dust bag (17).

5. Manual belt grinding machine according to claim 3, characterised in that the grinding belt (1) lies free in the area of the front guide roller (2) and is covered by a protection strip (19) which forms a part of the holder (18) for the dust bag (17).

6. Manual belt grinding machine according to claim 1, characterised in that the handle (5) extends rearwards approximately at the height of the upper edge of the drive unit and forms a closed bow with the casing of the belt grinding machine.

## Revendications

1. Machine à meuler portative à ruban, comportant un ruban abrasif (1) sans fin guidé par deux rouleaux d'entraînement (2, 3) et un sabot de pression (4), un groupe de commande (6) disposé au-dessus du ruban abrasif, une poignée (5), ainsi qu'un ventilateur pour aspirer la poussière et un canal d'aspiration avec un orifice de soufflage pouvant être recouvert par un sac à poussières, dans laquelle le groupe de commande (6) est décalé dans la zone du rouleau d'entraînement avant (2) et l'orifice de soufflage (14) est disposé un peu au-dessus de ce rouleau d'entraînement avant (2), caractérisée en ce que l'orifice de soufflage (14) est ouvert vers l'avant et est muni à cet endroit d'une bride de maintien (15) pour une griffe (16) facile à décrocher et destinée à maintenir en place le sac à poussières (17), lequel est formé de façon à être posé transversalement devant la machine à meuler portative à ruban.

2. Machine à meuler portative à ruban selon la revendication 1, caractérisée en ce que la fixation à griffe (16) est munie d'un guidage en U, avec des côtés coniques tendant légèrement à s'écarter l'un de l'autre, et qui peuvent coulisser sur la bride de maintien (15).

3. Machine à meuler portative à ruban selon les revendications 1 et 2, caractérisée en ce que la fixation à griffe (16) est constituée d'une seule pièce avec la fixation (18) pour le sac à poussières (17), qui s'étend transversalement sur le côté avant du groupe de commande (6).

4. Machine à meuler portative à ruban selon la revendication 3, caractérisée en ce que la fixation (18) est munie d'une entretoise (20) dirigée vers le haut et d'un cintre (22) partant de celle-ci et s'étendant transversalement pour tenir le sac à poussières (17).

5. Machine à meuler portative à ruban selon la revendication 3, caractérisée en ce que le ruban abrasif (1) est libre dans la zone du rouleau d'entraînement avant (2), et est recouvert d'une bande de protection (19), qui fait partie de la fixation (18) du sac à poussières (17).

6. Machine à meuler portative à ruban selon la revendication 1, caractérisée en ce que la poignée (5) s'étend vers l'arrière à peu près à la hauteur du bord supérieur du groupe de commande, et forme un cintre fermé avec le carter de la machine à meuler à ruban.
